# EUROPÄISCHE PATENTSCHRIFT

(11) **EP 3 116 821 B1**
(45) Veröffentlichungstag und Bekanntmachung des Hinweises auf die Patenterteilung: **25.10.2017**
(21) Anmeldenummer: 15709098.6
(22) Anmeldetag: 10.03.2015
(51) Int. Cl.: B66C 23/28

(54) **KLETTEREINRICHTUNG FÜR EINEN TURMDREHKRAN**
CLIMBING DEVICE FOR A ROTARY TOWER CRANE
DISPOSITIF GRIMPANT POUR UNE GRUE À TOUR

(30) Priorität: 11.03.2014 DE 202014002263 U; 24.04.2014 DE 202014003465 U
(43) Veröffentlichungstag der Anmeldung: 18.01.2017
(73) Patentinhaber: Liebherr-Werk Biberach GmbH, 88400 Biberach an der Riß (DE)
(72) Erfinder: HESS, Alfred, 88484 Gutenzell-Hürbel (DE); ACKERMANN, Willi, 88436 Eberhardzell (DE)
(74) Vertreter: Thoma, Michael
(86) Internationale Anmeldenummer: PCT/EP2015/000529
(87) Internationale Veröffentlichungsnummer: WO 2015/135645

(56) Entgegenhaltungen:
- EP-A2- 1 842 822
- DE-U1-202005 009 236
- FR-A- 1 194 146
- GB-A- 1 173 524

## Beschreibung

Die vorliegende Erfindung betrifft eine Klettereinrichtung für einen Turmdrehkran, mit einem entlang des Kranturms verfahrbaren Kletterrahmen zum Ein- und/oder Abklettern von Turmstücken, wobei eine Führung zum längsverfahrbaren Abstützen des Kletterrahmens gegenüber dem Kranturm vorgesehen ist.

Turmdrehkrane werden üblicherweise durch den Einbau zusätzlicher Turmstücke an die zunehmende Höhe des Bauwerks angepasst. Dieser Vorgang wird im Allgemeinen als Klettern bezeichnet. Um ein Turmstück einklettern zu können, wird üblicherweise der Kranoberteil, der einen Kranausleger umfassen kann, vom obersten Turmstück gelöst und von einem Kletterrahmen gehalten, der achsialverschieblich an dem Kranturm gelagert ist. Nach Lösen der Verbindung des Kranoberteils vom obersten Turmstück wird der genannte Kletterrahmen soweit nach oben gefahren, dass zwischen dem gelösten Kranoberteil und das oberste Turmstück ein weiteres Turmstück eingepasst werden kann, auf das dann der Kranoberteil abgesetzt oder nochmals ein weiteres Turmstück nach einem nochmaligen Aufklettern aufgesetzt werden kann.

Der genannte Kletterrahmen kann den Kranturm nach Art einer Schiebehülse außenseitig umgeben und eine seitliche Einführöffnung aufweisen, durch die hindurch ein weiteres Turmstück eingesetzt bzw. beim Abklettern auch wieder herausgenommen werden kann. Alternativ ist es auch bekannt, das Kranoberteil vorübergehend beim Auf- und Abklettern auf den Kletterrahmen seitlich versetzt zum Turm abzustützen, sodass der Turm an der Oberseite frei zugänglich ist, um dort Turmstücke aufzusetzen bzw. abnehmen zu können. Auch in diesem Fall ist der genannte Kletterrahmen an dem Kranturm bzw. dessen Turmstücken längsverschieblich gelagert.

Um das beim Auf- und Abklettern vorübergehend nur auf dem Kletterrahmen gelagerte Kranoberteil mitsamt Ausleger sicher abzustützen und entsprechende Kipp- und Biegemomente aufnehmen zu können, wird der Kletterahmen mittels einer Führung am Kranturm zwar längsverschiebbar, aber kippstabil abgestützt. Solche Kippmomente können einerseits durch Windlasten, andererseits bspw. aber auch durch das Aufnehmen und Ablassen von ein- und abzukletternden Turmstücken entstehen, die durch die Hubmittel am Kran selbst auf- und abgelassen werden können.

Die längsverschiebliche Führung des Kletterrahmens am Kranturm kann dabei Querstützelemente bspw. in Form von Gleitblechen umfassen, die bspw. am Kletterrahmen angebracht sein und den Kranturm von verschiedenen Seiten her umgreifen können. Beispielsweise können Gleitbleche an den Längs- bzw. Eckstielen der üblicherweise als Fachwerkträger ausgebildeten Turmstücke angreifen, um den Kletterrahmen längsverschieblich, aber kippstabil am Kranturm zu führen. Anstelle solcher Gleitbleche können auch Führungsrollen am Kletterrahmen vorgesehen sein, die bspw. an den genannten Eckstielen der Turmstücke abrollen können.

Eine Klettereinrichtung für Turmdrehkrane der genannten Art zeigt bspw. die Schrift DE 20 2005 009 236 U1. Ferner ist aus der Schrift GB 11 73 524 A eine Klettereinrichtung für Turmdrehkrane bekannt, mit einem entlang des Kranturms verfahrbaren Kletterrahmen zum Ein- und/oder Abklettern von Turmstücken, wobei eine Führung zum längsverfahrbaren Abstützen des Kletterrahmens gegenüber dem Kranturm vorgesehen ist und eine Führung quer zur Verfahrrichtung des Kletterrahmens gelagerte Querstützelemente aufweist. Weitere Krane mit Klettereinrichtungen sind aus den Schriften EP 18 42 822 A2 und FR 19 94 146 A bekannt.

Bei bisherigen Klettereinrichtungen der genannten Art kommt es bislang zu relativ starkem Verschleiß entlang der Kontaktflächen der Turmstücke. Dies ist bspw. bei Kranen, die an Windanlagen eingesetzt werden, besonders gravierend, da solche Krane in kurzer Zeit auf- und abgeklettert werden müssen. Zudem kommt es bisweilen zu einem ruckhaften, unsaftem Verschieben des Kletterrahmens, wenn dieser aufgrund von sogenannten Slip-Stick-Effekten nicht ruckfrei angefahren bzw. stillgesetzt werden kann, oder sich an den Turmstücken, insbesondere deren Übergangsbereichen zu große Form- bzw. Maßtoleranzen ergeben, die zu Mikroverkippungen oder gar Klemmtendenzen des Kletterrahmens führen können. Solche ruckelnden Bewegungen des Kletterrahmens sind jedoch in hohem Maße unerwünscht, da der Kletterrahmen während seiner Verfahrbewegung den ganzen Kranoberteil einschließlich Ausleger trägt.

Der vorliegenden Erfindung liegt die Aufgabe zugrunde, eine verbesserte Klettereinrichtung der eingangs genannten Art zu schaffen, die Nachteile des Standes der Technik vermeidet und Letzteren in vorteilhafter Weise weiterbildet. Insbesondere soll die Klettereinrichtung möglichst ruckelfrei und verschleißarm verfahrbar sein, ohne hierfür die Kippstabilität der Klettereinrichtung gegenüber dem Kranturm zu opfern.

Erfindungsgemäß wird die genannte Aufgabe durch eine Klettereinrichtung gemäß Anspruch 1 gelöst. Bevorzugte Ausgestaltungen der Erfindung sind Gegenstand der abhängigen Ansprüche.

Es wird also vorgeschlagen, die längsverfahrbare Führung des Kletterrahmens am Kranturm gegenüber Form- und/oder Maßtoleranzen, die entlang des Verfahrwegs auftreten können, selbst einstellend auszubilden, sodass die genannten Form-und/oder Maßtoleranzen von der längsverfahrbaren Führung kompensiert werden können. Die längsverfahrbare Führung wird hierzu in Querrichtung elastisch ausgebildet, sodass Überstände bzw. Übermaße geschluckt und bei Untermaßen die Führungsflächen nachfahren können, um den Führungsflächeneingriff und damit die Kippstabilität zu erhalten. Erfindungsgemäß besitzt die Führung quer zur Verfahrrichtung des Kletterrahmens elastisch nachgiebig gelagerte und/oder elastisch nachgiebig ausgebildete Querstützelemente. Die genannten Querstützelemente nehmen Querkräfte quer zur Verfahrrichtung des Kletterrahmens und/oder quer zur Längsrichtung des Kranturms auf und stützen den Kletterrahmen in genannter Querrichtung am Kranturm ab, erlauben dabei aber ein Verfahren in Längsrichtung. Wird bspw. beim Aufklettern ein vorspringender Konturabschnitt, bspw. an der Fügestelle zwischen zwei Turmstücken überfahren, kann das entsprechende Querstützelement nachgeben, sodass der Kletterrahmen sanft über die genannte Konturstelle hinwegfahren kann, während umgekehrt bei einem sich zurücknehmenden Konturabschnitt das Querstützelement elastisch nachfährt und den Stützkontakt und damit die Kippstabilität aufrechterhält.

In vorteilhafter Weiterbildung der Erfindung können die elastisch nachgiebig gelagerten und/oder ausgebildeten Querstützelemente als Führungsrollen ausgebildet sein, die um eine Drehachse drehbar gelagert sind, die sich quer zur Verfahrrichtung des Kletterrahmens erstreckt. Die elastische Nachgiebigkeit der Führungsrolle quer zu ihrer Drehachse und/oder quer zur Längsrichtung des Turms kann durch elastische Nachgiebigkeit der Führungsrolle selbst, bspw. durch Ausbildung als Gummirolle erzielt werden. Vorteilhafterweise kann alternativ oder zusätzlich aber auch die Drehachse der Führungsrolle quer zur Verfahrrichtung elastisch nachgiebig gelagert sein, sodass eine näherungsweise starre Führungsrolle bspw. aus einem metallischen Werkstoff oder einem Hartkunststoff verwendet werden kann.

In vorteilhafter Weiterbildung der Erfindung können die Führungsrollen bzw. Querstützelemente jeweils einzeln im Sinne einer Einzelradaufhängung elastisch nachgiebig gelagert sein. Grundsätzlich wäre es auch denkbar, zwei oder mehrere der Querstützelemente auf einer Seite des Kletterrahmens hinsichtlich der elastisch nachgiebigen Lagerung zusammenzufassen, bspw. dergestalt, dass sie an einem gemeinsamen, beweglichen Lager- oder Schwingenelement angeordnet sind. Eine hinsichtlich der Ausgleichsbewegungen voneinander unabhängige Einzelaufhängung ermöglicht jedoch eine feinfühligere Anpassung an Formtoleranzen und Belastungsfälle, sodass der Kletterrahmen insgesamt harmonischer verfahrbar ist.

Insbesondere können die Querstützelemente bzw. Führungsrollen jeweils an einem Stützelementeträger befestigt bzw. drehbar gelagert sein, der quer zur Verfahrrichtung des Kletterrahmens beweglich gelagert ist und von der vorgenannten Federeinrichtung in die Abstütz- bzw. Eingriffsstellung vorgespannt sein kann. Ist das entsprechende Stützelement am Kletterrahmen vorgesehen, kann der Stützelementeträger von der Federeinrichtung auf den Kranturm zu vorgespannt sein, sodass das Stützelement gegen den Kranturm gedrückt wird. Grundsätzlich wäre es auch denkbar, entsprechende Querstützelemente an den Turmstücken des Kranturms vorzusehen, wobei dann in diesem Falle das jeweilige Querstützelement auf den Kletterrahmen zuvor gespannt wäre. Eine solche turmseitige Anordnung erfordert jedoch an einer Vielzahl von Turmstücken entsprechende Querstützelemente. Eine kletterrahmenseitige Anordnung der Querstützelemente ist hinsichtlich einer reduzierten Bauteilanzahl deutlich von Vorteil.

Um eine feinfühlige, rasch ansprechende Querbewegung der Querstützelemente zu ermöglichen, kann der vorgenannte Stützelementeträger, an dem ein jeweiliges Querstützelement bzw. eine entsprechende Führungsrolle gelagert ist, in vorteilhafter Weiterbildung der Erfindung von mehreren Federelementen abgestützt sein, wobei vorteilhafterweise zwei Federelemente auf unterschiedlichen Seiten des Querstützelements an dem genannten Stützelementeträger angreifen können, sodass der Stützelementeträger zusätzlich zu Querbewegungen auch leichte Kippbewegungen ausführen kann.

Die Federelemente können dabei mechanisch ausgebildet sein. Alternativ oder zusätzlich können auch pneumatische oder hydraulische Federelemente vorgesehen sein. Es wäre grundsätzlich auch möglich, die Führungsrollen pneumatisch und/oder hydraulisch federnd auszubilden.

In Weiterbildung der Erfindung ist die längsverschiebbare Führung des Kletterrahmens gegenüber dem Kranturm derart ausgebildet, dass die Quernachgiebigkeit der Querstützelemente und/oder die dadurch ermöglichte Quernachgiebigkeit des Kletterrahmens zum Kranturm nur begrenzt ist, insbesondere derart, dass keine nennenswerten Kippbewegungen des Kletterrahmens gegenüber dem Kranturm möglich sind. Ein Quernachgiebigkeitsbegrenzer der Führungsvorrichtung kann dabei unmittelbar den elastisch nachgiebig gelagerten Querstützelementen zugeordnet sein und dafür sorgen, dass die elastische Nachgiebigkeit der genannten Querstützelemente nur begrenzt ist bzw. die Querstützelemente nur einen relativ kleinen, begrenzten Betrag querverstellbar sind. Beispielsweise kann die Querverstellbarkeit bzw. - nachgiebigkeit der elastisch nachgiebig gelagerten Querstützelemente durch Anschläge begrenzt werden, gegen die ein beweglicher Lagerabschnitt der Querstützelemente fährt. Beispielsweise kann die Drehachse der Führungsrollen in einem Langloch geführt sein, das nur eine begrenzte Querverstellbarkeit der Führungsrollen zulässt.

Alternativ oder zusätzlich kann der genannte Nachgiebigkeitsbegrenzer auch weitere Querstützelemente umfassen, die nicht elastisch nachgiebig gelagert bzw. nicht elastisch nachgiebig ausgebildet sind, sondern quer zur Verfahrrichtung des Kletterrahmens im Wesentlichen starr bzw. unnachgiebig ausgebildet sind. Um die vorgenannte Verschleißproblematik und Klemmtendenz durch solche starren Querstützelemente zu vermeiden, können diese zusätzlichen starren Querstützelemente gegenüber den elastisch nachgiebig gelagerten und/oder ausgebildeten Querstützelementen, zumindest wenn sich Letztere in ihrer unausgelenkten Soll- bzw. Neutralstellung befinden, ein Stück weit zurückgesetzt angeordnet sein, sodass die genannten starren, zusätzlichen Querstützelemente außer Eingriff sind, wenn die elastisch nachgiebigen Querstützelemente nicht ausgelenkt sind bzw. sich der Kletterrahmen in einer Neutralstellung befindet, in der die elastisch nachgiebigen Querstützelemente den Kletterahmen halten. Insbesondere können die genannten zusätzlichen starren Querstützelemente zueinander derart an dem Kletterrahmen angeordnet sein, dass sie den Kranturm bzw. ein jeweiliges Turmstück nur mit Luft umgreifen bzw. eine Spielpassung zu den zugehörigen Stützflächen am jeweiligen Turmstück hin bilden.

Die genannten zusätzlichen, quer zur Verfahrrichtung unnachgiebig angeordneten Querstützelemente können grundsätzlich verschieden ausgebildet sein, bspw. ebenfalls als Führungsrollen ausgebildet sein. In Weiterbildung der Erfindung können die genannten zusätzlichen Querstützelemente aber auch als Gleitlager ausgebildet sein, insbesondere in Form von Gleitblechen, die die Längsgurte bzw. Eckstiele des Kranturms in der genannten Weise mit Spiel umgreifen können.

Die Erfindung wird nachfolgend anhand eines bevorzugten Ausführungsbeispiels und zugehöriger Zeichnungen näher erläutert. In den Zeichnungen zeigen:
- Fig. 1:: eine perspektivische Teilansicht einer Klettereinrichtung für einen Turmdrehkran, die den Kletterrahmen am Kranturm sowie ein damit einzukletterndes Turmstück zeigt,
- Fig. 2:: eine schematische Darstellung der längsverschiebbaren Führung und deren Querstützelemente zum längsverschiebbaren Abstützen des Kletterrahmens gegenüber dem Kranturm,
- Fig. 3:: eine ausschnittsweise, vergrößerte, teilweise geschnittene Darstellung eines elastisch nachgiebig gelagerten Querstückelements sowie eines unnachgiebig gelagerten Querstückelements der längsverschiebbaren Führung des Kletterrahmens gegenüber dem Kranturm aus den vorhergehenden Figuren,
- Fig. 4:: eine perspektivische Darstellung der verschiebbaren Lagerung der Führungsrolle aus Fig. 3, die die Aufnahme der Führungsrollen-Drehachse in einem Langloch zeigt, und
- Fig. 5:: eine teilweise freigeschnittene, perspektivische Darstellung der federnden Aufhängung der Führungsrolle aus den Figuren 3 und 4.

Wie die Figuren 1 und 2 zeigen, kann ein Kranturm 1 eines Turmdrehkrans in an sich bekannter Weise aus mehreren Turmstücken 2 zusammengesetzt sein, die jeweils als Stabwerkträger ausgebildet sein können und im Bereich ihrer Eckstiele aufeinander setzbar und miteinander verriegelbar, bspw. verbolzbar sein können. Am oberen Ende des Kranturms 1 kann in an sich bekannter Weise ein nur ausschnittsweise, nicht vollständig dargestelltes Kranoberteil 3 vorgesehen sein, das bspw. über eine Drehkranlagerung gegenüber dem Kranturm 1 verdrehbar sein kann, wenn es sich beim Kran um einen Obendreher handelt, und einen Ausleger 4 umfassen kann, über den in an sich bekannter Weise ein Hubseil bspw. über eine Laufkatze ablaufen kann.

Um den Kranturm 1 mit einem nach oben wachsenden Bauwerk immer weiter verlängern bzw. erhöhen zu können, ist eine Klettereinrichtung 5 vorgesehen, mittels derer der Kranoberteil 3 ein Stück weit angehoben und weitere Turmstücke 2 eingesetzt bzw. auf das zuvor oberste Turmstück aufgesetzt werden können, um danach wieder den Kranoberteil 3 auf das neu eingesetzte, oberste Turmstück absetzen zu können.

Die genannte Klettereinrichtung 5 umfasst hierzu einen Kletterrahmen 6, der in Längsrichtung des Kranturms 1 an diesem verfahrbar bzw. verschiebbar gelagert ist, sodass der Kletterrahmen 6 am Kranturm 1 auf und ab verschoben werden kann. Der genannte Kletterahmen 6 kann ebenfalls als Stabwerk ausgebildet sein, wobei jedoch auch andere Strukturen wie Blechprofilrahmen, Schalenkonstruktionen und dergleichen Verwendung finden können. Der genannte Kletterrahmen 6 ist dabei vorteilhafterweise insgesamt - grob gesprochen - hülsenförmig ausgebildet und mit seinem Innenumfang kontur- und dimensionsmäßig an den Außenumfang des Kranturms 1 angepasst, sodass der Kletterrahmen 6 nach Art einer Manschette oder Hülse über den Kranturm 1 geschoben werden kann und zwischen der Außenkontur des Kranturms 1 und der Innenkontur des Kletterrahmens 6 ein schmaler Spalt verbleibt, in dem noch zu erläuternde Führungselemente zur Führung des Kletterrahmens 6 am Kranturm 1 vorgesehen sind.

Das Verfahren des Kletterrahmens 6 entlang des Kranturms 1 kann in verschiedener Weise bewerkstelligt werden, bspw. mittels eines ein- und ausfahrbaren Stützschuhs, an dem ein Kraftheber wie bspw. ein Hydraulischzylinder angreifen kann, um den Kletterrahmen 6 gegenüber dem Kranturm 1 nach oben drücken zu können bzw. ablassen zu können.

Wie Fig. 1 andeutet, kann der Kletterrahmen 6 an einer Seite eine Einkletteröffnung umfassen, durch die hindurch ein zusätzliches Turmstück 2 eingeschoben werden kann, wie dies der Pfeil 7 andeutet, oder auch herausgeschoben werden kann, wenn der Kranturm 1 abgebaut bzw. erniedrigt werden soll.

Wie Fig. 2 zeigt, ist der Kletterrahmen 6 durch eine Führung 8 längsverfahrbar an dem Kranturm 1 abgestützt, sodass der Kletterrahmen 6 parallel zur Turmachse 9 auf- und abgefahren werden kann, gegenüber dem Kranturm 1 jedoch nicht verkippen kann.

Die Führung 8 umfasst hierzu mehrere Querstützelemente 10, die an verschiedenen Seiten des Kranturms 1 angreifen und Querkräfte des Kletterrahmens 6 am Kranturm 1 abstützen und Querbewegungen des genannten Kletterrahmens 6 und/oder Kippbewegungen des Kletterrahmens 6 gegenüber dem Kranturm 1 verhindern. Die Führung 8 bildet eine Längsführung, die im Wesentlichen nur eine einachsige Bewegung des Kletterrahmens 6 zulässt, nämlich eine Verschiebung bzw. ein Verfahren in Längsrichtung gemäß dem Pfeil 11.

Insbesondere können paarweise auf gegenüberliegenden Seiten angeordnete Querstützelemente 10 an dem Kletterrahmen 6 vorgesehen sein, zwischen denen der Kranturm 1 passgenau aufgenommen ist.

Die genannten Querstützelemente 10 können sich auf den Längsgurten bzw. Eckstielen der Turmstücke 2 abstützen, vgl. Fig. 2.

Wie die Figuren 3 und 4 zeigen, können die genannten Querstützelemente 10 zwei verschiedene Typen von Stützelementen umfassen, nämlich einerseits elastisch nachgiebig gelagerte Führungsrollen 10a und andererseits unnachgiebig, im Wesentlichen starr ausgebildete Gleitbleche 10b. Die genannten Führungsrollen 10a und die Gleitbleche 10b können in unmittelbarer Nähe bzw. Nachbarschaft zueinander jeweils paarweise angeordnet sein, bspw. dergestalt, dass jeweils ein starres Gleitblech 10b neben einer nachgiebig gelagerten Führungsrolle 10a angeordnet ist, vgl. Fig. 3, um die Nachgiebigkeit der Führungsrolle 10a ortsnah abzufangen bzw. zu begrenzen.

Wie Fig. 2 zeigt und oben schon erläutert, können solche einander zugeordneten Führungsrollen 10a und Gleitbleche 10b jeweils auf verschiedenen Seiten des Kletterrahmens 6 angeordnet und in mehreren Gruppen achsial voneinander beabstandet vorgesehen sein, sodass der Kranturm 1 von mehreren Seiten her, insbesondere jeweils paarweise gegenüberliegenden Seiten her, insbesondere von allen Seiten her umgriffen bzw. der Kletterrahmen 6 gegenüber dem Kranturm 1 kippsicher abgestützt ist.

Wie die Figuren 3-5 zeigen, sind die genannten Führungsrollen 10a quer zur Verfahrrichtung 11 des Kletterrahmens 6 elastisch nachgiebig gelagert, sodass die Führungsrollen 10a quer zur Umfangsseite nach außen nachgeben können und sich unter einer Vorspann- bzw. Federkraft selbsttätig wieder zurückstellen.

Die jeweilige Führungsrolle 10a kann hierzu mit ihrer Drehachse 14 in einem vorzugsweise langlochartigen Führungsschlitz 12 eines Führungsrahmenteils 13 verschieblich geführt sein, sodass die Führungsrolle 10a auf das jeweilige Turmstück 2 zustellbar und von diesem wegdrückbar ist, und zwar vorteilhafterweise im Wesentlichen senkrecht zur Längsrichtung des jeweiligen Längsgurts des Turmstücks 2.

Um die Führungsrolle 10a dabei vorzuspannen bzw. mit einer Federkraft zu beaufschlagen, die die Führungsrolle 10a gegen das Turmstück 2 drückt, ist die genannte Drehachse 14 der jeweiligen Führungsrolle 10a an einem Stützelementeträger 15 befestigt, der gegenüber dem vorgenannten Führungsrahmenteil 13 beweglich ist und durch eine Federeinrichtung 16 abgestützt ist. Vorteilhafterweise kann die genannte Federeinrichtung 16 zumindest zwei Federelemente 17 umfassen, die beidseitig der Führungsrolle 10a bzw. deren Drehachse 14 angeordnet sein können und sich einerseits am Führungsrahmenteil 13 und andererseits an dem Stützelementräger 15 abstützen, sodass der Stützelementeträger 15 und damit die Führungsrolle 10a gegen das Turmstück 2 gespannt wird.

Durch die Aufnahme der Drehachse 14 in den langlochartigen Führungsschlitz 12 ist die Verfahrbarkeit der Führungsrolle 10a quer zur Turmlängsachse 9 bzw. quer zur Verfahrrichtung 11 begrenzt, wobei vorteilhafterweise auch definierte Endstellungen am Ende des möglichen Verfahrwegs vorgesehen sind. Einerseits drückt die Federeinrichtung 16 die Drehachse 14 gegen das eine Ende des langlochartigen Führungsschlitzes 12. Werden die Federkräfte überwunden, kann die Führungsrolle 10a ausweichen bzw. einfedern, bis die Endlage der Federeinrichtung 10 und/oder das gegenüberliegende Ende des langlochartigen Führungsschlitzes 12 erreicht ist.

Zusätzlich zu den elastisch nachgiebig gelagerten Führungsrollen 10a umfasst die Führung 8 die vorgenannten Gleitbleche 10b, die quer zur Verfahrrichtung 11 im Wesentlichen unnachgiebig, insbesondere starr ausgebildet und angeordnet sein können.

Die Anordnung der unnachgiebigen Gleitbleche 10b kann dabei vorteilhafterweise derart getroffen sein, dass die genannten Gleitbleche 10b von den Stützflächen am Kranturm 1, insbesondere den Längsgurt- bzw. Eckstieloberflächen beabstandet bzw. außer Eingriff sind, wobei hier vorteilhafterweise eine nur geringfügige Beabstandung vorgesehen ist, die kleiner ist als der maximal mögliche Einfederweg der Führungsrollen 10a. Insbesondere kann eine leichte Spielpassung zwischen den Gleitblechen 10b und der Turmoberfläche vorgesehen sein, zumindest solange sich die Führungsrollen 10a in einer Neutralstellung oder zumindest nicht in ihrer vollends eingefederten Stellung befinden, sodass die Gleitbleche 10b widerstandsfrei und verschleißfrei an den Turmstücken 12 entlanggleiten können. Wie Fig. 3 zeigt, haben die Gleitbleche 10b gegenüber der Turmoberfläche leicht Luft. Andererseits stabilisieren die genannten Gleitbleche 10b den Kletterrahmen 6 gegenüber dem Kranturm 1, wenn die Führungsrollen 10a einfedern, das heißt dann geraten die Gleitbleche 10b in Anlage an die Kranturmoberfläche und stützen den Kletterrahmen 6 zusätzlich ab und/oder verhindern ein zu weites Einfedern der Führungsrollen 10a.

Durch die genannten, einfedernden Führungsrollen 10a kann das am Kletterrahmen 6 anstehende Kippmoment visuell erkannt werden und durch entsprechende Ausgleichsmaßnahmen ein ruckfreier Klettervorgang durchgeführt werden. Ein unerwünschter Slip-Stick- Effekt kann verhindert werden.

Ferner wird der Verschleiß der Kontaktflächen der Führung 8 des Kletterrahmens 6 am Kranturm 1 auf ein Minimum reduziert, wodurch längere Standzeiten von Turmstücken 2 und den Gleitblechen 10b erreicht werden können. Die genannten Gleitbleche 10b dienen lediglich noch als Anlageblech bzw. nur noch im Notfall als tatsächlich im Eingriff befindliches Gleitblech.

Durch den stark verringerten Verschleiß an den Kontaktflächen kann auch die Rostbildung signifikant reduziert werden.

## Patentansprüche

1. Klettereinrichtung für eine Turmdrehkran, mit einem entlang des Kranturms (1) verfahrbaren Kletterrahmen (6) zum Ein- und/oder Abklettern von Turmstücken (2), wobei eine Führung (8) zum längsverfahrbaren Abstützen des Kletterrahmens (6) gegenüber dem Kranturm (1) vorgesehen ist, **dadurch gekennzeichnet, dass** die Führung (8) quer zur Verfahrrichtung (11) des Kletterrahmens (6) elastisch nachgiebig gelagerte und/oder elastisch nachgiebig ausgebildete Querstützelemente (10a) aufweist.

2. Klettereinrichtung nach dem vorhergehenden Anspruch, wobei die genannten Querstützelemente (10a) als Führungsrollen ausgebildet sind.

3. Klettereinrichtung nach einem der vorhergehenden Ansprüche, wobei die elastisch nachgiebig gelagerten Querstützelemente (10a) von einer Federeinrichtung (16) in eine Führungseingriffsstellung vorgespannt sind, insbesondere auf die Kranturmoberfläche zu vorgespannt sind.

4. Klettereinrichtung nach dem vorhergehenden Anspruch, wobei ein Stützelementeträger (15), an dem ein jeweiliges Querstützelement (10a) gelagert ist, quer verfahrbar gelagert und von zwei auf verschiedenen Seiten des Querstützelements (10a) angeordneten Federelementen (17) abgestützt ist.

5. Klettereinrichtung nach einem der vorhergehenden Ansprüche, wobei die Führung (8) einen Nachgiebigkeitsbegrenzer (18) zum Begrenzen des Nachgebens quer zur Verfahrrichtung (11) aufweist.

6. Klettereinrichtung nach einem der vorhergehenden Ansprüche, wobei die Führung (8) zusätzlich zu den vorgenannten, elastisch nachgiebig gelagerten Querstützelementen (10a) weitere, quer zur Verfahrrichtung (11) unnachgiebig gelagerte und Querstützelemente (10b) aufweist.

7. Klettereinrichtung nach dem vorhergehenden Anspruch, wobei die unnachgiebig gelagerten, weiteren Querstützelemente (10b) dann, wenn sich die elastisch nachgiebig gelagerten Querstützelemente (10a) in einer unausgelenkten Neutralstellung befinden, außer Eingriff sind und/oder nur mit Spiel in Eingriff mit einer zugehörigen Stützfläche sind.

8. Klettereinrichtung nach einem der beiden vorhergehenden Ansprüche, wobei die unnachgiebig gelagerten Querstützelemente (10b) gegenüber den nachgiebig gelagerten Querstützelementen (10a), wenn sich Letztere in einer ausgefederten Stellung befinden, von der Kranturmoberfläche weg zurückgesetzt sind, wobei vorteilhafterweise der genannte Versatz von der Kranturmoberfläche weg kleiner ist als der maximale Einfederweg der elastisch nachgiebig gelagerten Querstützelemente (10a).

9. Klettereinrichtung nach einem der drei vorhergehenden Ansprüche, wobei die unnachgiebig gelagerten Querstützelemente (10b) als Gleitlager, insbesondere Gleitbleche, ausgebildet sind.

10. Klettereinrichtung nach einem der vorhergehenden Ansprüche, wobei auf mehreren Seiten des Kletterrahmens (6), vorzugsweise paarweise auf jeweils gegenüberliegenden Seiten, Querstützelemente (10) vorgesehen sind, zwischen denen ein Turmstück (2) passgenau aufnehmbar ist, und/oder in achsialer Richtung parallel zur Verschieberichtung (11) mehrere Querstützelemente vorgesehen sind.

11. Klettereinrichtung nach einem der vorhergehenden Ansprüche, wobei die Führung (8) auf mehreren Seite Führungsrollen (10a) umfasst, die in zueinander entgegengesetzten Richtungen vorgespannt sind und/oder in zueinander entgegengesetzten Richtungen elastisch nachgiebig gelagert sind.

## Claims

1. A climbing device for a revolving tower crane having a climbing frame (6) travelable along the crane tower (1) for climbing in and/or climbing down tower sections (2), wherein a guide (8) is provided for the longitudinally travelable support of the climbing frame (6) with respect to the crane tower (1), **characterized in that** the guide (8) has transverse support elements (10a) supported resiliently flexibly or being resiliently flexible transversely to the direction of travel (11) of the climbing frame (6).

2. A climbing device in accordance with the preceding claim, wherein said transverse support elements (10a) are formed as guide rollers.

3. A climbing device in accordance with one of the preceding claims, wherein the resiliently flexibly supported transverse support elements (10a) are preloaded into a guide engagement position, are in particular preloaded toward the crane tower surface, by a spring device (16).

4. A climbing device in accordance with the preceding claim, wherein a support element carrier (15), at which a respective transverse support element (10a) is supported, is supported in a transversely travelable manner and is supported by two spring elements (17) arranged at different sides of the transverse support element (10a).

5. A climbing device in accordance with one of the preceding claims, wherein the guide (8) has a flexibility limiter (18) for limiting the yield transversely to the direction of travel (11).

6. A climbing device in accordance with one of the preceding claims, wherein the guide (8) has further transverse support elements (10b) non-flexibly supported transversely to the direction of travel (11) in addition to the aforesaid resiliently flexibly supported transverse support elements (10a).

7. A climbing device in accordance with the preceding claim, wherein the non-flexibly supported further transverse support elements (10b) are out of engagement and/or are only in engagement in clearance with an associated support surface when the resiliently flexibly supported transverse support elements (10a) are in a non-deflected neutral position.

8. A climbing device in accordance with one of the two preceding claims, wherein the non-flexibly supported transverse support elements (10b) are set back away from the crane tower surface with respect to the flexibly supported transverse support elements (10a) when the latter are in an outwardly deflected position, with said offset away from the crane tower surface advantageously being smaller than the maximum deflection path of the resiliently flexibly supported transverse support elements (10a).

9. A climbing device in accordance with one of the three preceding claims, wherein the non-flexibly supported transverse support elements (10b) are configured as plain bearings, in particular as sliding metal plates.

10. A climbing device in accordance with one of the preceding claims, wherein transverse support elements (10) are provided at a plurality of sides of the climbing frame (6), preferably in pairs on respectively opposite sides and a tower section (2) can be received with an exact fit between them; and/or wherein a plurality of transverse support elements are provided in the axial direction in parallel with the direction of displacement (11).

11. A climbing device in accordance with one of the preceding claims, wherein the guide (8) comprises guide rollers (10a) at a plurality of sides which are preloaded in mutually opposite directions and/or are resiliently flexibly supported in mutually oppositely disposed directions.

## Revendications

1. Dispositif grimpant pour une grue à tour, comprenant un cadre grimpant (6) qui peut être déplacé le long de la tour de grue (1) pour intercaler et/ou enlever des pièces de tour (2), un guidage (8) étant prévu pour l'appui déplaçable longitudinalement du cadre grimpant (6) par rapport à la tour de grue (1), **caractérisé en ce que** le guidage (8) comporte des éléments d'appui transversal (10a) conçus flexibles de manière élastique et/ou montés flexibles de manière élastique transversalement à la direction de déplacement (11) du cadre grimpant (6).

2. Dispositif grimpant selon la revendication précédente, dans lequel lesdits éléments d'appui transversal (10a) sont réalisés sous la forme de galets de guidage.

3. Dispositif grimpant selon l'une des revendications précédentes, dans lequel les éléments d'appui transversal (10a) montés flexibles de manière élastique sont précontraints par un dispositif à ressort (16) dans une position de prise de guidage, en particulier précontraints en direction de la surface de la tour de grue.

4. Dispositif grimpant selon la revendication précédente, dans lequel un support d'élément d'appui (15), sur lequel est monté un élément d'appui transversal (10a) respectif, est monté déplaçable transversalement et est soutenu par deux éléments de ressort (17) disposés de différents côtés de l'élément d'appui transversal (10a).

5. Dispositif grimpant selon l'une des revendications précédentes, dans lequel le guidage (8) comporte un limiteur de flexibilité (18) destiné à limiter l'élasticité transversalement à la direction de déplacement (11).

6. Dispositif grimpant selon l'une des revendications précédentes, dans lequel le guidage (8) comporte, en plus des éléments d'appui transversal (10a) montés flexibles de manière élastique mentionnés préalablement, d'autres éléments d'appui transversal (10b) montés de manière non flexible transversalement à la direction de déplacement (11).

7. Dispositif grimpant selon la revendication précédente, dans lequel les autres éléments d'appui transversal (10b) montés de manière non flexible ne sont pas en prise et/ou sont en prise uniquement avec du jeu avec une surface d'appui associée quand les éléments d'appui transversal (10a) montés flexibles de manière élastique se trouvent dans une position neutre non déviée.

8. Dispositif grimpant selon l'une des deux revendications précédentes, dans lequel les éléments d'appui transversal (10b) montés de manière non flexible sont en retrait à distance de la surface de tour de grue par rapport aux éléments d'appui transversal (10a) montés flexibles, quand ces derniers se trouvent dans une position détendue, ledit décalage à distance de la surface de tour de grue étant de manière avantageuse plus petit que la course de compression maximale des éléments d'appui transversal (10a) montés flexibles de manière élastique.

9. Dispositif grimpant selon l'une des trois revendications précédentes, dans lequel les éléments d'appui transversal (10b) montés de manière non flexible sont réalisés sous la forme de paliers lisses, en particulier de plaques de glissement.

10. Dispositif grimpant selon l'une des revendications précédentes, dans lequel des éléments d'appui transversal (10) sont prévus de plusieurs côtés du cadre grimpant (6), de préférence par paires sur des côtés respectivement opposés, une pièce de tour (2) pouvant être reçue de manière parfaitement ajustée entre ceux-ci, et/ou plusieurs éléments d'appui transversal sont prévus dans la direction axiale parallèlement à la direction de déplacement (11).

11. Dispositif grimpant selon l'une des revendications précédentes, dans lequel le guidage (8) comprend des galets de guidage (10a) sur plusieurs côtés, qui sont précontraints dans des directions mutuellement opposées et/ou qui sont montés flexibles de manière élastique dans des directions mutuellement opposées.
